# EUROPÄISCHE PATENTANMELDUNG

(11) **EP 3 657 104 A1**
(43) Veröffentlichungstag der Anmeldung: **27.05.2020**
(21) Anmeldenummer: 19204999.7
(22) Anmeldetag: 24.10.2019
(51) Int. Cl.: F25B 49/00

(54) **FORMTEILE FÜR WÄRMEPUMPEN**

(30) Priorität: 31.10.2018 DE 102018127198
(71) Anmelder: Vaillant GmbH, 42859 Remscheid (DE)
(72) Erfinder: Lingk, Tobias, 42799 Leichlingen (DE); Spahn, Hans-Josef, 40699 Erkrath (DE)
(74) Vertreter: Popp, Carsten

(57) **Zusammenfassung**

Die Erfindung betrifft Formteile zur Einbringung in die Hohlräume im Gehäuse einer Wärmepumpe, in der ein entzündliches Arbeitsfluid in einem Kältekreislauf betrieben wird, wobei die Formteile so gestaltet und aneinander angepasst sind, dass nach der Einbringung in das Gehäuse kein Spalt oder Hohlraum verbleibt, der größer als der Löschabstand, bezogen auf ein stöchiometrisches Arbeitsfluid-Luft-Gemisch, ist.

## Beschreibung

Die Erfindung betrifft irreguläre Zustände in Arbeitsfluidumlaufen, in denen ein als Kältemittel wirkendes Arbeitsfluid in einem thermodynamischen Kreisprozess, wie zum Beispiel dem Clausius-Rankine-Kreisprozess, geführt wird. Vorwiegend sind dies Wärmepumpen, Klimaanlagen und Kühlgeräte, wie sie in Wohngebäuden gebräuchlich sind. Unter Wohngebäuden werden dabei Privathäuser, Miethauskomplexe, Krankenhäuser, Hotelanlagen, Gastronomie, kombinierte Wohn- und Geschäftshäuser sowie Gewerbebetriebe verstanden, in denen Menschen dauerhaft leben und/oder arbeiten, im Unterschied zu mobilen Vorrichtungen wie KFZ-Klimaanlagen oder Transportboxen, oder auch freistehenden Industrieanlagen oder medizintechnischen Geräten. Gemeinsam ist diesen Kreisprozessen, dass sie unter Einsatz von Energie Nutzwärme oder Nutzkälte erzeugen und Wärmeverschiebungssysteme bilden.

Die zum Einsatz kommenden thermodynamischen Kreisprozesse sind seit langem bekannt, ebenso die Sicherheitsprobleme, die bei der Verwendung geeigneter Arbeitsfluide entstehen können. Abgesehen von Wasser sind die bekanntesten damaligen Arbeitsfluide brennbar und giftig. Sie führten im vergangenen Jahrhundert zur Entwicklung der Sicherheitskältemittel, die aus fluorierten Kohlenwasserstoffen bestanden. Es zeigte sich jedoch, dass diese Sicherheitskältemittel die Ozonschicht schädigen, zur Klimaerwärmung führen, und dass ihre sicherheitstechnische Unbedenklichkeit zu konstruktiven Unachtsamkeiten führte. Bis zu 70 % des Umsatzes entfiel auf den Nachfüllbedarf undichter Anlagen und deren Leckageverluste, der hingenommen wurde, solange dies im Einzelfall als wirtschaftlich vertretbar empfunden wurde und Bedarf an Ersatzbeschaffung förderte.

Der Einsatz dieser Kältemittel wurde aus diesem Grund Restriktionen unterworfen, in der Europäischen Union beispielsweise durch die F-Gas-Verordnung (EU) 517/2014.

Es ist daher einerseits äußerst problematisch, die konstruktiven Prinzipien für Kältemittel-führende thermodynamische Prozesse zu übernehmen, die sich bei Sicherheitskältemitteln scheinbar gut bewährt haben, andererseits auf die Anlagenkonzepte aus der Zeit vor Einführung der Sicherheitskältemittel aufzusetzen. Dies liegt auch daran, dass inzwischen aus Einzelgeräten komplexe Anlagen geworden sind, was die Anzahl der Möglichkeiten für Störungen und deren Folgen vervielfältigt hat. Hierdurch ergeben sich beispielhaft die folgenden Anforderungen an das Sicherheitskonzept:
- Im Normalbetrieb muss die Anlage absolut dicht sein.
- Weder bei einer Leckage im Kondensator noch bei einer Leckage im Verdampfer darf Arbeitsfluid in den gekoppelten Nutzwärme- oder Nutzkältekreislauf gelangen.
- Es darf kein Arbeitsfluid aus dem Kältekreislauf unbemerkt entweichen können.
- Im Verdichter darf das Arbeitsfluid nicht durch die Lagerung entweichen.
- Im Entspannungssystem darf das Arbeitsfluid nicht durch den Ventilsitz diffundieren oder durch Kavitation zu Leckagen führen.
- Gekapselte Teile müssen für Wartungs- und Kontrollzwecke zugänglich bleiben.
- In Notfällen dürfen sich keine Gefahren einstellen.
- Die Anlage soll in vorhandene Räumlichkeiten integrierbar sein
- Das Kältemittel soll abgelassen und eingefüllt werden können.

Der Begriff des Notfalls muss weit gesehen werden. Denkbar sind Stromausfälle, Erdbeben, Erdrutsche, Überschwemmungen, Brände, technische Fehler und klimatische Extrembedingungen. Sofern die Anlagen in einem Netzwerk betrieben werden, ist auch ein Netzausfall oder eine Netzstörung als Notfall anzusehen. Gegenüber solchen Gefahren oder Störungen soll die Vorrichtung inhärent sicher sein. Aber auch ein Ausfall der verfügbaren Primärenergie kann einen Notfall begründen und darf keine Gefahrentwicklung zur Folge haben. Alle diese Notfälle können auch kombiniert auftreten.

Hierbei sind die verschiedenen Bauformen und Anwendungsfälle für derartige thermodynamische Kreisprozesse gesondert zu berücksichtigen, bei ortsfesten Anlagen für Wohngebäude beispielsweise folgende:
- Haushaltskühlschränke,
- Haushaltsgefrierschränke,
- Haushaltstrockner,
- Haushaltskühl-Gefrierkombinationen,
- Kühlkammern für Hotel- und Gastronomie,
- Gefrierkammern für Hotel- und Gastronomie,
- Klimaanlage für Haus, Hotel- und Gastronomie,
- Warmwassererzeugung für Haus, Hotel- und Gastronomie,
- Beheizung für Haus, Hotel- und Gastronomie,
- Sauna-Schwimmbadanlagen für Haus, Hotel- und Gastronomie,
- Kombinierte Anlagen für die oben genannten Anwendungen,
wobei diese Aufzählung nicht vollständig ist.

Die Energie für den Betrieb der Anlagen einschließlich der zu verschiebenden Wärmeenergie kann aus verschiedenen Quellen stammen:
- Erdwärme aus Erdwärmespeichern,
- Geothermische Wärme,
- Fernwärme,
- Elektrische Energie aus allgemeiner Stromversorgung,
- Elektrische Solarenergie,
- Solarwärme,
- Umgebungswärme der Luft,
- Abwärme,
- Warmwasserspeicher,
- Eisspeicher,
- Latentwärmespeicher,
- Fossile Energieträger wie Erdgas, Erdöl, Kohle,
- Nachwachsende Rohstoffe wie Holz, Pellets, Biogas,
- Kombinationen aus den oben genannten Energiequellen,
wobei auch diese Aufzählung nicht vollständig ist.

Die auftretenden Probleme bei der Sicherheitsauslegung solcher Anlagen werden in der WO 2015/032905 A1 anschaulich beschrieben. So liegt die untere Zündgrenze von Propan als Arbeitsfluid etwa bei 1,7 Volumenprozent in Luft, was 38 g/m³ in Luft entspricht. Sofern der Kälteprozess in einem ihn umgebenden, hermetisch abgeschlossenen, ansonsten aber luftgefüllten Raum mit dem Arbeitsfluid Propan durchgeführt wird, stellt sich das Problem der Erkennung einer kritischen, explosiven Situation nach einer Störung, bei der das Arbeitsfluid in diesen hermetisch abgeschlossenen Raum austritt. Elektrische Sensoren zur Erkennung kritischer Konzentrationen sind nur schwierig explosionsgeschützt auszuführen, weswegen gerade die Propan-Erkennung durch die Sensoren selbst das Explosionsrisiko erheblich verschärft, ausgenommen hiervon sind Infrarotsensoren. Propan ist auch giftig, bei Inhalation oberhalb einer Konzentration von ca. 2 g/m³ stellen sich narkotische Effekte, Kopfschmerzen und Übelkeit ein. Dies betrifft Personen, die ein erkanntes Problem vor Ort lösen sollen, noch bevor Explosionsgefahr entsteht.

Propan ist auch schwerer als Luft, sinkt also in ruhender Luft auf den Boden und sammelt sich dort an. Sollte sich also ein Teil des Propans in einer strömungsarmen Zone des abgeschlossenen Raums, in dem sich das gestörte Aggregat befindet, sammeln, können die lokalen Explosionsgrenzen wesentlich schneller erreicht werden, als es der Quotient aus Gesamtraumvolumen zu ausgetretener Propanmenge erwarten lässt. Die WO 2015/032905 A1 sucht dieses Problem zu lösen, indem ein Generator für elektrischen Strom in die Öffnung bzw. deren Verriegelung dieses Raums integriert wird und bei deren Betätigung in einem ersten Schritt die elektrische Energie erzeugt und bereitstellt, mit der der Sensor aktiviert wird, und der im Alarmfall die Verriegelung dann nicht freigibt, sondern eine Lüftung des abgeschlossenen Raums veranlasst, und erst in einem zweiten Schritt eine Entriegelung und Öffnung zulässt.

Die DE 10 2011 116 863 A1 beschreibt ein Verfahren zur Sicherung einer Vorrichtung für einen thermodynamischen Kreisprozess, welche mit einem Prozessfluid betrieben wird, das mindesten eine umweltgefährliche, giftige und/oder entzündliche Substanz enthält oder daraus besteht. Im Falle einer Leckage in der Vorrichtung für einen thermodynamischen Kreisprozess wird ein Adsorptionsmittel mit dem Prozessfluid, insbesondere Ammoniak, Propan oder Propen, in Kontakt gebracht und die Substanz durch das Adsorptionsmittel selektiv gebunden. Das Adsorptionsmittel wird nach Gebrauch regeneriert. Als Adsorptionsmittel werden Zeolith, auch in Kombination mit Imidazol oder Phosphaten, ferner CuBTC vorgeschlagen, das Adsorptionsmittel kann in Form einer Schüttung, eines Formteils, eines Anstrichs, eines Sprühfilms oder einer Beschichtung ausgestattet sein. Die Trägerstruktur des Formteils kann aus Mikrostruktur, Lamellenstruktur, Rohrbündel, Rohrregister und Blech bestehen und muss mechanisch stabil sowie stark oberflächenvergrößernd sein. Eine Umwälzung der potenziell kontaminierten Luft erfolgt üblicherweise kontinuierlich, kann aber auch durch einen Sensor initiiert werden, der die Lüftung nach Erreichen eines Schwellenwerts oder bei einem erkannten Havariefall einschaltet. Die Adsorption kann innerhalb oder außerhalb eines geschlossenen Raums durchgeführt werden.

Die EP 3 106 780 A1 beschreibt eine Wärmepumpenanlage, die in einem mit einem Bindemittel ausgekleideten, luftdichten Gehäuse untergebracht ist. Innerhalb dieses Gehäuses kann eine Adsorptionseinheit mit einer Zwangslüftung angeordnet sein, die im Umluftbetrieb die Luft im Gehäuse reinigt. Dieser Umluftbetrieb kann kontinuierlich oder nur im Störfall oder in regelmäßigen Intervallen erfolgen. Stromab dieser Sorptionsstufe kann auch ein Zündbrenner, eine Pilotflamme, ein katalytischer Brenner oder ein Heizdraht angeordnet sein, der ggf. restliche brennbare Verunreinigungen verbrennt. Ebenfalls denkbar ist eine Frischluftzufuhr in Verbindung mit der Ableitung gereinigter Abluft.

Es wurde auch versucht, die Ausbreitung von Flammen durch Verwendung von Flammschutzgittern zu verhindern. Die DE 698 24 142 T2 beschreibt eine Explosionsverhütungsvorrichtung für eine Kältemaschine, die ein brennbares Kühlmittel verwendet. Als Explosionsverhütungsvorrichtung kommt ein Maschenelement zur Anwendung, dessen Maschengröße gleich oder kleiner als einer Löschdistanz für das verwendete brennbare Kühlmittel ist. Dieses Maschenelement wird über solche Elemente gelegt, welche Funken erzeugen könnten. Im Falle einer Verwendung von Propan oder Isobutan sei die Maschengröße gleich oder kleiner als 2 mm zu wählen.

Die US 2013/0284464 A1 schlägt ein ähnliches Netz oder Gitter vor, wobei außer der Maschenweite auch der Abstand von der möglichen Zündquelle im gleichen Bereich wie die Maschenweite liegen soll. In beiden Fällen werden Metallgitter, Lochgitter, Kettenhemden oder Metallnetze verwendet. Diese können in schwingenden Systemen jedoch zu unangenehmen Geräuschen führen und sind schwierig dauerhaft zu fixieren. Im Falle eines Wartungseingriffs ist ihre Entfernung entsprechend aufwendig, und im Störfall auch gefährlich.

Die vorgestellten Systeme hatten am Markt bislang nur wenig Erfolg. Dies kann auf die folgenden Gründe zurückgeführt werden:
- Montagefreundlichkeit: Im Falle von Modernisierungen von alten Heizungsanlagen müssen die neu zu installierenden Vorrichtungen zerlegbar und transportabel sein. Beispielsweise müssen sie über Kellertreppen und in verwinkelte und niedrige Kellerräume verbracht werden können. Zusammenbau, Inbetriebnahme und Wartung müssen ohne großen Aufwand vor Ort möglich sein. Dies schließt große und schwere Druckbehälter weitgehend aus, ferner Systeme, die nach einer Havarie nicht mehr demontierbar sind.
- Diagnosefreundlichkeit: Die Betriebszustände sollten von außen gut erkennbar sein, dies betrifft die Sichtbarkeit und Prüfbarkeit bezüglich möglicher Leckagen und schließt den Füllstand des Arbeitsfluids sowie den Befüllungsgrad ggf. eingebrachter Sorbenzien ein.
- Wartungsfreundlichkeit: Systemdiagnosen sollten ohne großen zusätzlichen Aufwand erfolgen können. Sicherheitsrelevante Systeme sollten regelmäßig getestet bzw. auf ihre Zuverlässigkeit geprüft werden können. Sofern Systemdiagnosen nicht einfach durchführbar sind, sollten möglicherweise belastete Teile leicht durch Neuteile austauschbar sein.
- Ausfallsicherheit: Die Systeme sollen einerseits gegen Störungen gesichert sein, gleichzeitig aber zuverlässig laufen können, wenigstens im Notbetrieb. Im Falle einer vorübergehenden externen Störung sollten die Systeme entweder selbstständig wieder anfahren oder ohne großen Aufwand wiederangefahren werden können.
- Energieeffizienz: Die Anlagen sollen energetisch günstig betrieben werden können, ein hoher Eigenverbrauch an Energie für Sicherheitsmaßnahmen wirkt dem entgegen.
- Robustheit: Im Falle größerer Störungen, seien sie extern oder systemintern aufgeprägt, muss die Beherrschbarkeit gewährleistet sein, dies betrifft z.B. Lüftungssysteme, die verstopfen können oder Druckbehälter, die unter Druck stehen oder heiß werden, etwa bei einem Brand.
- Kosten: Die Sicherheitsmaßnahmen sollen weder bei den Anschaffungskosten noch bei den laufenden Kosten bedeutend sein und die Einsparungen bei den Energiekosten gegenüber herkömmlichen Systemen übersteigen. Sie sollen günstig sein.

Die Aufgabe der Erfindung ist daher, eine Vorrichtung bereitzustellen, die gewährleistet, das im Fehlerfall austretende Arbeitsfluid entweder sicher zu speichern oder sicher zu adsorbieren oder sicher zu absorbieren, ohne dass ein explosionskritischer Zustand im Aufstell- oder Nutzungsbereich dieser Arbeitsfluid-führenden Einrichtung entstehen kann.

Die Erfindung löst diese Aufgabe mittels Formteilen, die in die Hohlräume im Gehäuse einer Wärmepumpe eingebracht werden und diese so umfassend ausfüllen, dass an keiner Stelle ein solche großes Leervolumen vorhanden ist, welches ein leckagebedingt auftretendes zündfähiges Kältemittel-Luft-Gemisch zur Zündung mindestens benötigt.

Die bestimmende Größe ist der sogenannte "Löschabstand" (engl. "quenching distance"), der der größte Abstand zwischen zwei Wänden ist, bei dem noch kein Zünden ruhender explosiver Gemische erfolgen kann. Für das Arbeitsfluid Propan, auch unter der Bezeichnung R290 bekannt, beträgt dieser Löschabstand nach "Artur Gutkowski, Laminar Burning Velocity under Quenching Conditions for Propane-Air and Ethylene-Air Flames, January 2006, https://www.researchgate.net/publication/242567175" bei einem stöchiometrischen Propan-Luft-Gemisch 2 Millimeter, während der Abstand bei nicht-stöchiometrischen Gemischen deutlich größer sein kann.

An den Zündgrenzen selbst ist der zulässige Höchstabstand zwar größer, weil es sich nicht um stöchiometrische Gaszusammensetzungen handelt. Trotzdem wird vorliegend aus Sicherheitsgründen vorgesehen, dass an keiner Stelle im Gehäuse ein Spalt oder ein Hohlraum verbleibt, der größer als der Löschabstand, bezogen auf ein stöchiometrisches Arbeitsfluid-Luft-Gemisch ist.

Dies wird durch Formteile erreicht, die den Konturen der einzelnen Installationen und Aggregate der Wärmepumpe im Gehäuse in Stempel-Matrix-Weise nachgebildet sind. An den Stellen, an denen die Vibrationen oder kleine Bewegungen im Gehäuse vorkommen, besitzen diese Formteile weiche, anschmiegsame Oberflächen, ansonsten sind sie derart geteilt, dass sie nacheinander in das Innere des Gehäuses eingesetzt und vorzugsweise dabei ineinander gesteckt werden können. In einer Ausführungsvariante werden hierfür geformte Kuppelverbinder verwendet. In einer anderen Ausführungsform weisen die Formteile Nut- und Federverbindungen auf. In einer weiteren Ausgestaltungsform sind die Formteile als textile Kissen geformt. In einer weiteren Ausführungsform weisen die Formteile Abschnitte von Klettbändern auf, mit denen sie untereinander lösbar verbunden werden können.

Weitere Ausgestaltungen ergeben sich aus den verwendeten Materialien. Die Formteile werden hierbei bevorzugt aus Adsorbenzien gefertigt. Hierbei kann ein nicht-brennbares poröses Gerüstmaterial, z.B. aus Zeolith, verwendet werden, welches in bekannter Weise mit einem Adsorbens, z.B. Aktivkohle, imprägniert ist. Als Gerüstmaterial kann auch ein flexibles Material verwendet werden, beispielsweise Silikonschaum, der ebenfalls imprägniert ist. Es können im Falle von textilen Kissen auch feinkörnige Füllungen verwendet werden, deren Lückenvolumen klein ist. Diese Füllungen können ebenfalls aus Adsorbenzien bestehen. Statt körnigen Füllungen können auch Gewebematten in die kissenförmigen Formteile eingebracht werden. Das textile Obermaterial der kissenförmigen Formteile besteht vorzugsweise aus diffusionsoffenem Textilgewebe im Maschenweitenbereich von 0,1 bis 6 Millimeter, je nach Granulengröße des eingefüllten Materials. Das Material des Textilgewebes besteht vorzugsweise aus schwerentflammbaren, bis 70 Grad Celsius temperaturstabilen Fasern aus nachwachsenden Rohstoffen.

Sofern Adsorbenzien verwendet werden, können diese mit einem inerten Gas vorbeladen werden, welches vom Arbeitsfluid verdrängt bzw. desorbiert wird. Die Gesamtbeladungskapazität des eingebrachten Adsorbens sollte so dimensioniert werden, dass notfalls das gesamte austretende Arbeitsfluid adsorbiert werden kann.

Die Formteile können außerdem so gestaltet werden, dass die in der Wärmepumpe erzeugten Geräusche gedämmt werden. Hierzu sollten Formteile zum Einsatz kommen, deren Eigenschwingungsfrequenz den Hauptfreqenzen der installierten Maschinen, vor allem des Verdichters, entspricht. Kissenförmige Formteile mit sandartigen Füllungen bewirken ebenfalls eine erhebliche Geräuschdämmung.

Die Erfindung umfasst auch die Verwendung der Formteile in einer Wärmepumpe zur sicheren Durchführung eines linksdrehenden thermodynamischen Clausius-Rankine-Kreisprozesses mittels eines entzündlichen Arbeitsfluids, welches im gasförmigen Zustand unter Atmosphärenbedingungen schwerer als Luft ist und in einem geschlossenen, hermetisch dichten Arbeitsfluidumlauf geführt wird, aufweisend
- mindestens einen Verdichter für Arbeitsfluid,
- mindestens eine Entspannungseinrichtung für Arbeitsfluid,
- mindestens zwei Wärmeübertrager für Arbeitsfluid mit jeweils mindestens zwei Anschlüssen für Wärmeüberträgerfluide,
- ein geschlossenes und druckdichtes Gehäuse, welches alle am geschlossenen Arbeitsfluidumlauf angeschlossenen Einrichtungen umfasst, weitere Einrichtungen umfassen kann,
- und mit den erfindungsgemäßen Formteilen ausgestattet ist.

Als Wärmeübertragerfluide sind hier alle gasförmigen oder flüssigen Medien zu verstehen, mit denen Wärme übertragen wird, also etwa Luft, Wasser, Sole, Wärmeträgeröle oder dergleichen.

In einer besonderen Ausgestaltung der Erfindung wird als Arbeitsfluid Propan verwendet und als Adsorbens Aktivkohle. Die Aktivkohle kann dabei in bekannter Weise derart dotiert werden, dass eine optimale Beladung durch Propan erfolgt.

Die Erfindung wird nachfolgend anhand einer Skizze näher erläutert. Hierbei zeigt Fig. 1 typische Formteile und deren Anordnung.

Fig. 1 zeigt einen Scrollverdichter 1 in einem Ausschnitt aus einem Gehäuse. Der Scrollverdichter 1 ist auf einem schwingungsdämpfenden Fundament 2 mit Gummifüßen 3 gelagert, um das Fundament ist ein flaches Formteil 4 mit Aussparungen für die Gummifüße gelegt. Der Abstand nach oben zum Scrollverdichter 1 beträgt einen Millimeter. Das Formteil 4 ist als mit Aktivkohle imprägnierter, geschäumter Körper entsprechend den Abmessungen des Scrollverdichter geformt.

Darüber ist ein ringförmiges Formteil 5, das mittig geteilt ist, so das sich zwei halbkreisförmige Ringe ergeben, über das Formteil 4 gelegt, das bündig an die Aufhängungen des Scrollverdichter 1 anschließt. Das ringförmige Formteil 5 ist dabei als Kissen ausgeführt und enthält ein formstabiles, aber flexibles Gewebe. Die beiden Teile des Formteils 5 sind mit Klettband miteinander verbunden.

Darüber befindet sich ein weiteres ringförmiges Formteil 6, dessen innere Oberfläche sich weich an den Scrollverdichter 1 anschmiegt und dessen Korpus aus einem formstabilen Hartschaum besteht, an dessen Oberseite ein Kissen mit einer Füllung aus Aktivkohlepartikeln und einem diffusionsoffenen Gewebe angebracht ist. Dieses Formteil 6 reicht bis zum Arbeitsfluideinlass 7 des Scrollverdichters 1, den er mit der weichen Oberfläche des gefüllten Kissens von der Unterseite aus berührt.

Über dem Arbeitsfluideinlass schließt sich ein weiteres formstabiles Formteil 8 an, der wie das Formteil 6 ausgestattet ist, und das bis zum Arbeitsfluidauslass 9 reicht, den er mit der weichen Oberfläche des gefüllten Kissens von der Unterseite aus berührt. Über dem Arbeitsfluidauslass 9 liegt auf der Oberseite des Scrollverdichters das Formteil 10, der aus einem Kissen mit einer Schüttung aus mit Inertgas vorbeladener Aktivkohle gebildet ist.

Die Formteile 6 und 8 sind ineinander gesteckt, das Formteil 10 ist mit Klettband auf dem Formteil 8 befestigt. Keines der Formteile ist mit dem Boden oder dem Scrollverdichter dabei direkt verbunden.

So wie am Beispiel des Scrollverdichters werden auch alle anderen Einrichtungen der Wärmepumpe innerhalb des Gehäuses mit Formteilen ausgestattet. Aufgrund der Steckbauweise ist eine schnelle Montage und Demontage sichergestellt, außerdem wirken die Formteile geräuschmindernd und adsorbieren bei Leckagen das austretende Arbeitsfluid.

### Bezugszeichenliste

- 1: Scrollverdichter
- 2: Fundament
- 3: Gummifüße
- 4: Formteil
- 5: Formteil
- 6: Formteil
- 7: Arbeitsfluideinlass
- 8: Formteil
- 9: Arbeitsfluidauslass
- 10: Formteil

## Patentansprüche

1. Formteile zur Einbringung in die Hohlräume im Gehäuse einer Wärmepumpe, in der ein entzündliches Arbeitsfluid in einem Kältekreislauf betrieben wird,
**dadurch gekennzeichnet, dass**
die Formteile (4, 5, 6, 8, 10) so gestaltet und aneinander angepasst sind, dass nach der Einbringung in das Gehäuse kein Spalt oder Hohlraum verbleibt, der größer als der Löschabstand, bezogen auf ein stöchiometrisches Arbeitsfluid-Luft-Gemisch, ist.

2. Formteile nach Anspruch 1, **dadurch gekennzeichnet, dass** die Formteile den Konturen der einzelnen Installationen und Aggregate der Wärmepumpe im Gehäuse in Stempel-Matrix-Weise nachgebildet sind.

3. Formteile nach Anspruch 1, **dadurch gekennzeichnet, dass** die Formteile, die den vibrierenden Teilen der Wärmepumpe nachgebildet sind, gegenüber diesen vibrierenden Oberflächen weiche, anschmiegsame Oberflächen aufweisen.

4. Formteile nach Anspruch 1, **dadurch gekennzeichnet, dass** die Formteile geteilt sind und nacheinander in das Innere des Gehäuses eingesetzt werden können.

5. Formteile nach Anspruch 4, **dadurch gekennzeichnet, dass** die Formteile ineinander gesteckt werden können.

6. Formteile nach Anspruch 4, **dadurch gekennzeichnet, dass** die Formteile mit Kuppelverbindern verbunden werden können.

7. Formteile nach Anspruch 4, **dadurch gekennzeichnet, dass** die Formteile Nut- und Federverbindungen aufweisen.

8. Formteile nach Anspruch 4, **dadurch gekennzeichnet, dass** die Formteile Abschnitte von Klettbändern aufweisen, mit denen sie untereinander lösbar verbunden werden können.

9. Formteile nach Anspruch 4, **dadurch gekennzeichnet, dass** die Formteile als textile Kissen geformt sind.

10. Formteile nach einem der Ansprüche 1 bis 9, **dadurch gekennzeichnet, dass** die Formteile Adsorbenzien enthalten.

11. Formteile nach einem der Ansprüche 1 bis 9, **dadurch gekennzeichnet, dass** die Formteile Absorbenzien enthalten.

12. Formteile nach einem der Ansprüche 1 bis 9, **dadurch gekennzeichnet, dass** die Formteile ein nicht-brennbares Gerüstmaterial aufweisen.

13. Formteile nach Anspruch 12, **dadurch gekennzeichnet, dass** die Formteile mit einem Adsorbens imprägniert sind.

14. Formteile nach einem der Ansprüche 9 bis 13, **dadurch gekennzeichnet, dass** die Formteile feinkörnige Füllungen mit kleinem Lückenvolumen aufweisen.

15. Formteile nach Anspruch 12, **dadurch gekennzeichnet, dass** das Obermaterial der Formteile aus diffusionsoffenem, bis 70 Grad Celsius stabilem Textilgewebe im Maschenweitenbereich von 0,1 bis 6 Millimetern gebildet ist.

16. Formteile nach einem der Ansprüche 10 bis 15, **dadurch gekennzeichnet, dass** die Adsorbenzien der Formteile mit einem Inertgas vorbeladen sind.

17. Formteile nach einem der Ansprüche 1 bis 16, **dadurch gekennzeichnet, dass** die Eigenschwingungsfrequenz der Formteile den Hauptfreqenzen der installierten Maschinen entspricht.

18. Verwendung von Formteilen gemäß einem der Ansprühe 1 bis 17 für eine Wärmepumpe, deren Arbeitsfluid Propan und der Löschabstand 2 Millimeter ist.

19. Verwendung von Formteilen gemäß einem der Ansprühe 1 bis 18 für eine Wärmepumpe, in der ein linksdrehender thermodynamischer Clausius-Rankine-Kreisprozess mit einem entzündlichen Arbeitsfluid, welches in einem geschlossenen, hermetisch dichten Arbeitsfluidumlauf geführt wird, aufweisend
- mindestens einen Verdichter für Arbeitsfluid,
- mindestens eine Entspannungseinrichtung für Arbeitsfluid,
- mindestens zwei Wärmeübertrager für Arbeitsfluid mit jeweils mindestens zwei Anschlüssen für Wärmeüberträgerfluide,
- wobei mindestens einer der Wärmeübertrager als Kondensator ausgebildet ist,
- ein geschlossenes Gehäuse,
- welches alle am geschlossenen Arbeitsfluidumlauf angeschlossenen Einrichtungen umfasst,
- und weitere Einrichtungen umfassen kann.
